# EUROPÄISCHE PATENTANMELDUNG

(11) **EP 4 686 788 A1**
(43) Veröffentlichungstag der Anmeldung: **04.02.2026**
(21) Anmeldenummer: 25186190.2
(22) Anmeldetag: 30.06.2025
(51) Int. Cl.: E02D 17/13, E02F 3/20, E02F 3/42

(54) **SCHLITZWANDFRÄSE MIT SAUGKASTEN**

(30) Priorität: 29.07.2024 DE 102024121486
(71) Anmelder: Liebherr-Werk Nenzing GmbH, 6710 Nenzing (AT)
(72) Erfinder: FEND, Adrian, 6842 Koblach (AT)
(74) Vertreter: Lorenz Seidler Gossel Part. mbB

(57) **Zusammenfassung**

Die Erfindung betrifft eine Schlitzwandfräse umfassend mindestens ein Fräsrad zur Zerkleinerung von Bodenmaterial und einen radial neben dem Fräsrad angeordneten Saugkasten mit einem Grundkörper, welcher an einer zum Fräsrad weisenden Absaugseite mindestens eine Absaugöffnung zum Absaugen von Bodenmaterial enthaltender Flüssigkeit umfasst, wobei der Saugkasten eine mit dem Grundkörper lösbar verbundene und die Absaugseite zumindest teilweise überdeckende Abdeckung umfasst. Erfindungsgemäß besitzt die Abdeckung mindestens eine Ausnehmung, welche sich mit der mindestens einen Absaugöffnung überdeckt und einen kleineren Durchmesser und/oder eine andere Form aufweist als die mindestens eine Absaugöffnung. Die Erfindung betrifft ferner ein Set aus einer erfindungsgemäßen Schlitzwandfräse und mindestens einer zusätzlichen, nicht mit dem Grundkörper verbundenen Abdeckung, deren mindestens eine Ausnehmung eine andere Form und/oder eine andere Position besitzt als die mindestens eine Ausnehmung der mit dem Grundkörper des Saugkastens verbundenen Abdeckung. Die Erfindung betrifft ferner ein Trägergerät mit einer erfindungsgemäßen Schlitzwandfräse.

## Beschreibung

Die vorliegende Erfindung betrifft eine Schlitzwandfräse nach dem Oberbegriff des Anspruchs 1 sowie ein Set und ein Trägergerät mit einer solchen.

Schlitzwandfräsen werden zum Herstellen von Bodenschlitzen für die Konstruktion von Schlitzwänden in unterschiedlichsten Bauvorhaben eingesetzt und existieren in verschiedenen Ausführungen und Größen. Üblicherweise sind Schlitzwandfräsen an mobilen Trägergeräten wie Fahrzeugkranen, Spezialtiefbaugeräten oder Seilbaggern montiert und besitzen mehrere Fräsräder mit Schneidwerkzeugen, um zur Erstellung eines Bodenschlitzes Bodenmaterial abzutragen. Die Fräsräder sind dabei typischerweise an einem oder mehreren Lagerschilden drehbar gelagert, wobei sich die Lagerschilde an der Unterseite eines Fräsenrahmens befinden können. Eine übliche Konfiguration umfasst zwei Paare von Fräsrädern, wobei jedes Fräsradpaar an einem eigenen Lagerschild gelagert sein kann, mit je einem Fräsrad auf einer Seite des Lagerschilds.

Solche Schlitzwandfräsen weisen üblicherweise im Bereich zwischen den Fräsradpaaren einen Saugkasten auf, welcher in erster Linie der Absaugung des Abraums bzw. Bodenmaterials aus dem Bodenschlitz dient. Hierzu sind am Saugkasten eine Reihe von Absaugöffnungen vorgesehen, durch die mittels einer Abraumpumpe Bodenmaterial enthaltende Flüssigkeit abgesaugt wird. Zu seinen weiteren Aufgaben kann in bestimmten Ausführungsformen das Zerkleinern des durch die Fräsräder gelösten Bodenmaterials zählen.

Je nach Beschaffenheit des zu fräsenden Bodens kann es erforderlich sein, die Form und/oder Positionierung der Absaugöffnungen anzupassen, um einen effektiven Materialabtransport zu gewährleisten. Da die Absaugöffnungen im Saugkasten bei bekannten Lösungen nach der ersten Fertigung nicht mehr angepasst werden können, muss entweder der komplette Saugkasten ausgetauscht oder eine zweite Schlitzwandfräse mit unterschiedlicher Saugkastenauslegung bereitgestellt werden, was umständlich und kostspielig ist.

Aufgabe der vorliegenden Erfindung ist es daher, gattungsgemäße Schlitzwandfräsen in vorteilhafter Weise weiterzubilden und die vorgenannten Nachteile zu überwinden. Insbesondere soll eine einfache und schnelle Anpassung des Saugkastens an unterschiedliche Bodenbeschaffenheiten ermöglicht werden.

Erfindungsgemäß wird diese Aufgabe durch eine Schlitzwandfräse mit den Merkmalen des Anspruchs 1 gelöst. Vorteilhafte Ausführungsformen der Erfindung ergeben sich aus den Unteransprüchen und der nachfolgenden Beschreibung.

Demnach wird erfindungsgemäß eine Schlitzwandfräse vorgeschlagen, welche mindestens ein Fräsrad zur Zerkleinerung von Bodenmaterial und einen radial neben dem Fräsrad angeordneten Saugkasten umfasst. Die Schlitzwandfräse besitzt vorzugsweise einen Fräsenrahmen und ist mit einem Trägergerät verbindbar. Der Saugkasten umfasst einen Grundkörper, welcher an einer zum Fräsrad weisenden Absaugseite mindestens eine Absaugöffnung zum Absaugen von Bodenmaterial enthaltender Flüssigkeit aufweist. Durch die mindestens eine Absaugöffnung kann im Bodenschlitz befindliche Abraumsuspension abgesaugt und über eine Absaugleitung beispielsweise einer Aufbereitungsanlage zugeführt werden.

Zum Schutz des Grundkörpers vor den rauen Bedingungen im Frässchlitz umfasst der Saugkasten eine mit dem Grundkörper lösbar verbundene und die Absaugseite zumindest teilweise überdeckende Abdeckung. Diese kann bei Erreichen eines bestimmten Verschleißzustands einfach vom Grundkörper entfernt und eine neue Abdeckung angebracht werden. Dabei soll vorliegend eine lösbare Verbindung auch eine Schweißverbindung umfassen, welche vor Ort verhältnismäßig einfach gelöst werden kann. Die Abdeckung ist somit nicht einstückig mit dem Grundkörper ausgebildet. Der Grundkörper kann einen kastenförmigen Aufbau aufweisen.

Erfindungsgemäß besitzt die Abdeckung mindestens eine Ausnehmung, welche sich mit der mindestens einen Absaugöffnung überdeckt. Die Ausnehmung der Abdeckung stellt eine Öffnung in der Abdeckung dar, durch die Bodenmaterial enthaltende Flüssigkeit abgesaugt werden kann. Das Absaugen erfolgt also jeweils durch Ausnehmung und Absaugöffnung hindurch, welche gemeinsam einen Absaugdurchlass des Saugkastens bilden. Vorzugsweise sind mehrere Absaugöffnungen vorgesehen, wobei die Abdeckung insbesondere eine mit der Zahl an Absaugöffnungen korrespondierende Anzahl von Ausnehmungen besitzt, die sich jeweils überdecken.

Erfindungsgemäß besitzt die mindestens eine Ausnehmung der Abdeckung einen kleineren Durchmesser als die mindestens eine darunterliegende Absaugöffnung. Der Öffnungsquerschnitt des Absaugdurchlasses wird somit durch die kleinere äußere Öffnung der Ausnehmung gebildet. Dadurch ist es möglich, die Position der mindestens einen Ausnehmung relativ zum Grundkörper zu verändern, ohne den Grundkörper selbst anpassen zu müssen, da hierzu einfach die Abdeckung vom Grundkörper entfernt und eine andere Abdeckung mit unterschiedlich angeordneten und/oder unterschiedlich ausgebildeten Ausnehmung(en) angebracht werden kann. Da die mindestens eine Absaugöffnung größer ist als die mindestens eine Ausnehmung, kann die Position von letzterer relativ zu ersterer unter Beibehaltung einer Überlappung verändert werden.

Alternativ oder zusätzlich kann vorgesehen sein, dass die mindestens eine Ausnehmung der Abdeckung eine andere Form aufweist als die mindestens eine darunterliegende Absaugöffnung. So können beispielsweise die Absaugöffnung eine längliche Form und die Ausnehmung eine runde Form mit jeweils derselben Breite aufweisen. Hierbei kann die Position der Ausnehmung entlang der langen Seite der Ansaugöffnung verschoben werden, sodass sich diese weiterhin überlappen. Die Ausnehmung kann auch eine geringere Breite als due Absaugöffnung besitzen.

Durch die unterschiedlichen Größen und/oder Formen der mindestens einen Absaugöffnung des Grundkörpers und der mindestens einen Ausnehmung der Abdeckung ist es vor Ort, d.h. nach der Erstauslieferung einfach möglich, die Position und/oder Form der Absaugdurchlässe bei einem bestehenden Saugkasten jederzeit zu ändern. Die Grundidee ist es hierbei, den Aufbau des Grundkörpers des Saugkastens unverändert zu lassen und eine Anpassung des Absaugdurchlassform und/oder - position lediglich über einen Austausch der äußeren Abdeckung zu erreichen. Dies ermöglicht eine schnelle und unkomplizierte Anpassung an unterschiedliche Arbeitsbedingungen bzw. Bodenbeschaffenheiten.

**In** einer möglichen Ausführungsform ist vorgesehen, dass die mindestens eine Absaugöffnung in einer senkrecht auf die Drehachse des Fräsrads stehenden y-Richtung entlang der Absaugseite eine größere Ausdehnung besitzt als die mindestens eine Ausnehmung der Abdeckung. Somit ist es möglich, die Position der mindestens einen Ausnehmung relativ zum Grundkörper dadurch zu verändern, dass die Abdeckung ausgetauscht wird und die mindestens eine Ausnehmung der neuen Abdeckung entlang der y-Richtung im Vergleich zur alten Abdeckung versetzt ist. So kann beispielsweise die Höhe der Ausnehmung(en) und somit die Höhe des Absaugdurchlasses oder der Absaugdurchlässe am Saugkasten schnell und einfach angepasst werden. Die mindestens eine Absaugöffnung kann insbesondere als Langloch ausgebildet sein. Hierbei kann die Breite des Langlochs (d.h. die Ausdehnung quer zur y-Richtung) der Breite der Ausnehmung entsprechen oder auch größer sein. Vorzugsweise weist die mindestens eine Ausnehmung eine runde Form oder eine im Wesentlichen quadratische Form (z.B. mit abgerundeten Ecken) auf.

**In** einer weiteren möglichen Ausführungsform ist vorgesehen, dass die Abdeckung als Abdeckplatte ausgebildet ist und somit eine flache Form aufweist. Die Abdeckplatte kann insbesondere ein Verschleißblech darstellen. Alternativ oder zusätzlich kann vorgesehen sein, dass die Abdeckung mit dem Grundkörper verschweißt ist. Zum Austauschen der Abdeckung wird die bestehende Schweißverbindung gelöst und eine neue Abdeckplatte am Grundkörper angeschweißt.

Das Austauschen von Verschleißteilen durch Abtrennen und erneutes Aufschweißen ist auf der Baustelle grundsätzlich gängige Praxis. Zur Anpassung der Absaugdurchlässe kann das Verschleißblech nachträglich ohne viel Aufwand entfernt und ein angepasstes Verschleißblech auf dem Grundkörper angeschweißt werden.

**In** einer weiteren möglichen Ausführungsform ist vorgesehen, dass die mindestens eine Ausnehmung eine andere Form aufweist, als die mindestens eine Absaugöffnung und derart ausgebildet ist, dass deren Öffnungskontur (d.h. der Rand der Öffnung) vollständig innerhalb oder auf der Öffnungskontur der darunterliegenden Absaugöffnung liegt. Die Form des Öffnungsquerschnitts des Absaugdurchlasses wird somit durch die Öffnungskontur der äußeren Ausnehmung definiert.

**In** einer weiteren möglichen Ausführungsform ist vorgesehen, dass die Absaugseite an einem Absaugabschnitt des Grundkörpers ausgebildet ist, wobei der Absaugabschnitt vorzugsweise einen Querschnitt mit im Wesentlichen V-förmiger Außenkontur aufweist. Die Absaugseite bildet dabei einen Schenkel des V-Profils oder einen Abschnitt davon. Vorzugsweise sind beide Schenkel bzw. Abschnitte des V-Profils als Absaugseiten mit mindestens einer Absaugöffnung ausgebildet. Das V-Profil kann geradlinig oder gebogen bzw. gekrümmt sein. Die Spitze des V-Profils weist vorzugsweise nach unten (entlang der Längsachse eines Fräsenrahmens der Schlitzwandfräse). Diese Form des Saugkastens ermöglicht eine optimale Platzierung im Zwischenraum zwischen radial voneinander beabstandeten Fräsrädern.

In einer weiteren möglichen Ausführungsform ist vorgesehen, dass an der Absaugseite mehrere insbesondere identisch ausgebildete Absaugöffnungen angeordnet sind, wobei jede Absaugöffnung von einer korrespondierenden Ausnehmung der Abdeckung überdeckt wird. Die Abdeckung umfasst also insbesondere ebenso viele Ausnehmungen wie Absaugöffnungen am Grundkörper ausgebildet sind. Vorzugsweise sind die Absaugöffnungen in einer parallel zur Drehachse des Fräsrads entlang der Absaugseite verlaufenden x-Richtung nebeneinander angeordnet. Durch die Vielzahl von Absaugöffnungen wird die Abraumsuspension optimal im Bereich des mindestens einen Fräsrads abgesaugt.

In einer weiteren möglichen Ausführungsform ist vorgesehen, dass die Schlitzwandfräse zwei radial nebeneinander angeordnete und insbesondere gegenläufig angetriebene Fräsräder umfasst, wobei der Saugkasten zumindest teilweise radial zwischen den Fräsrädern angeordnet ist. Hierzu besitzt der Saugkasten vorzugsweise den zuvor beschriebenen V-förmigen Absaugabschnitt. Der Grundkörper umfasst zwei zu den jeweiligen Fräsrädern weisende Absaugseiten mit jeweils mindestens einer Absaugöffnung. Die Absaugseiten können von zwei separaten, jeweils mit dem Grundkörper lösbar verbundenen Abdeckungen oder von einer einzelnen, mit dem Grundkörper lösbar verbundenen (und insbesondere V-förmigen) Abdeckung abgedeckt sein, welche die Absaugseiten zumindest teilweise überdecken / überdeckt.

In einer weiteren möglichen Ausführungsform ist vorgesehen, dass die Schlitzwandfräse zwei Paare von radial nebeneinander angeordneten Fräsrädern umfasst, wobei insbesondere jedes Fräsrad eines Fräsradpaars koaxial zu einem Fräsrad des jeweils anderen Fräsradpaars angeordnet ist. Dabei kann entweder pro Fräsradpaar ein separater Saugkasten vorgesehen sein, oder beiden Fräsradpaaren ist ein gemeinsamer Saugkasten zugeordnet.

In einer weiteren möglichen Ausführungsform ist vorgesehen, dass die Schlitzwandfräse mindestens ein Lagerschild umfasst, an welchem mindestens ein Fräsrad drehbar gelagert ist. Innerhalb des Lagerschilds kann ein Antrieb oder Getriebe (oder ein Teil davon) zum Antrieb des mindestens einen Fräsrads angeordnet sein.

Das mindestens eine Fräsrad besitzt wenigstens ein verstellbares Schneidwerkzeug, das derart angeordnet und ausgebildet ist, dass es sich bei einer Fräsraddrehung zwischen einer Einklappstellung und einer Ausklappstellung bewegt. Das verstellbare Schneidwerkzeug ist insbesondere am Außenumfang des Fräsrads angeordnet. In der Einklappstellung weist das verstellbare Schneidwerkzeug einen axialen Abstand zum Lagerschild auf, sodass es ohne Kollision am Lagerschild vorbeibewegt werden kann. In der Ausklappstellung ragt es dagegen in einen radial neben dem Lagerschild liegenden Bereich, d.h. das verstellbare Schneidwerkzeug ragt in der Ausklappstellung mit Blick auf den Außenumfang des Fräsrads insbesondere über den Rand der zum Lagerschild zeigenden Stirnseite des Fräsrads hinaus. Das mindestens eine verstellbare Schneidwerkzeug ermöglicht eine Entfernung von Materialüberstand zwischen den Fräsrädern bzw. seitlich und unterhalb des Lagerschilds.

Die Bezeichnung "Schneidwerkzeug" ist vorliegend nicht einschränkend zu verstehen und erfordert kein tatsächliches Schneiden oder die Anwesenheit einer Klinge. Vielmehr kann damit jedwedes Element bezeichnet werden, welches zur Zerkleinerung bzw. zum Abfräsen von Bodenmaterial verwendet werden kann, beispielsweise einen Fräszahn mit einer kegelförmigen Spitze.

Vorzugsweise weist der Grundkörper eine Aussparung auf, welche derart ausgebildet ist, dass sich das verstellbare Schneidwerkzeug in der Ausklappstellung oder beim Übergang zwischen Einklappstellung und Ausklappstellung durch die Aussparung hindurchbewegt, d.h. in diese hineinragt. Dadurch ist es möglich, das verstellbare Schneidwerkzeug länger auszubilden, ohne dass es mit dem Saugkasten kollidiert, sodass seitlich und/oder unterhalb am Lagerschild anstehendes Bodenmaterial besser abgetragen werden kann. Die Aussparung kann die Form einer Mulde bzw. einer relativ zur Absaugseite zurückgesetzten Absaugfläche besitzen.

Vorzugsweise beschreibt ein radial vom Fräsrad beabstandetes Ende des verstellbaren Schneidwerkzeugs bei einer Drehung des Fräsrads eine Laufbahn, welche durch die Aussparung, d.h. abschnittsweise innerhalb der sich über die Aussparung erstreckenden, gedachten Verlängerung der Absaugseite des Grundkörpers verläuft. Beim Beschreiben der Laufbahn aufgrund der Drehung des Fräsrads taucht das verstellbare Schneidwerkzeug somit in die Aussparung ein. Das Ende des verstellbaren Schneidwerkzeugs kann durch eine Klinge bzw. Schneide oder durch die Spitze eines Zahns gebildet werden.

In einer weiteren möglichen Ausführungsform ist vorgesehen, dass ein gemeinsamer Saugkasten zwischen den Fräsradpaaren angeordnet ist, welcher zwei Absaugseiten mit jeweils einer Aussparung umfasst, wobei jede Aussparung gemeinsam zwei koaxial angeordneten Fräsrädern zugeordnet ist. Mit anderen Worten weist jede der Aussparungen zu einem der Fräsradpaare, sodass sich bei einer Fräsraddrehung deren verstellbare Schneidwerkzeuge durch die jeweilige Aussparung bewegen.

In einer weiteren möglichen Ausführungsform ist vorgesehen, dass die Aussparung zumindest teilweise an bzw. in der Absaugseite des Grundkörpers des Saugkastens ausgebildet ist und eine zum Fräsrad weisende Absaugfläche mit mindestens einer eigenen Absaugöffnung besitzt. Dadurch, dass auch im Bereich der Aussparung mindestens eine Absaugöffnung angeordnet ist, kann Abraumsuspension effektiver aus dem Fräsradbereich abgesaugt werden. Die in der Absaugfläche der Aussparung angeordnete Öffnung wird hierin als zweite Absaugöffnung bezeichnet, während die mindestens eine Öffnung in der Absaugseite eine erste Absaugöffnung darstellt.

Vorzugsweise umfasst der Saugkasten mindestens eine zweite Abdeckung, welche lösbar mit dem Grundkörper verbunden, insbesondere verschweißt, ist und die Absaugfläche zumindest teilweise überdeckt. Dadurch kann auch der Bereich der Aussparung des Grundkörpers optimal geschützt werden. Dabei weist die zweite Abdeckung mindestens eine zweite Ausnehmung auf, die sich mit der mindestens einen zweiten Absaugöffnung überdeckt und einen kleineren Durchmesser und/oder eine andere Form aufweist als die mindestens eine zweite Absaugöffnung. Die vorherigen Ausführungen zu den damit einhergehenden Eigenschaften, Ausführungsformen und Vorteilen gelten analog.

Alternativ kann abweichend von dem bei den ersten Absaugöffnungen und ersten Ausnehmungen verwirklichten erfindungsgemäßen Konzept vorgesehen sein, dass die mindestens eine zweite Absaugöffnung und die mindestens eine zweite Ausnehmung identisch ausgebildet sind. Dies kann zweckmäßig sein, wenn die zweite Abdeckung eine geringe Dicke und/oder geringe Abmessungen aufweist und daher nicht durch eine vergrößerte Absaugöffnung geschwächt werden soll.

Die mindestens eine zweite Ausnehmung kann sich von der mindestens einen ersten Ausnehmung unterscheiden und beispielsweise kleiner oder größer sein und/oder eine andere Form aufweisen. Dasselbe gilt sinngemäß für die ersten und zweiten Absaugöffnungen im Grundkörper.

In einer weiteren möglichen Ausführungsform ist vorgesehen, dass die Schlitzwandfräse eine mit der mindestens einen Absaugöffnung fluidisch verbundene Absaugleitung und eine Abraumpumpe, mittels welcher in an sich bekannter Weise Bodenmaterial enthaltende Flüssigkeit durch die mindestens eine Ausnehmung und die mindestens eine Absaugöffnung in die Absaugleitung ansaugbar ist, umfasst. Der Grundkörper kann im Inneren eine Absaugkammer ausbilden, in die sämtliche vorgesehenen Absaugöffnungen münden und über die die Flüssigkeit in die Absaugleitung angesaugt wird. Die Abraumpumpe kann in einem Fräsenrahmen der Schlitzwandfräse angeordnet sein.

In einer weiteren möglichen Ausführungsform ist vorgesehen, dass die Schlitzwandfräse einen Fräsenrahmen umfasst, an dessen unterem Ende das mindestens eine Fräsrad und der Saugkasten angeordnet sind. Der Grundkörper des Saugkastens kann mit dem Fräsenrahmen verbunden sein, z.B. über eine Befestigungsplatte. Alternativ oder zusätzlich kann der Grundkörper mit einem oder mehreren am unteren Ende des Fräsenrahmens angeordneten Lagerschild(en) verbunden sein.

Die vorliegende Erfindung betrifft ferner ein Set umfassend eine erfindungsgemäße Schlitzwandfräse und mindestens eine zusätzliche, nicht mit dem Grundkörper verbundene Abdeckung, deren mindestens eine Ausnehmung eine andere Form und/oder eine andere Position besitzt als die mindestens eine Ausnehmung der mit dem Grundkörper des Saugkastens verbundene Abdeckung.

Zum Ändern der Position und/oder Form der Absaugdurchlässe des Saugkastens, die durch die Positionen und/oder Formen der äußeren Ausnehmungen definiert sind, wird die mindestens eine Abdeckung des Saugkastens entfernt und durch eine andere Abdeckung mit der gewünschten Position / Form ersetzt. Mit dieser Lösung ist es möglich, entsprechende Änderungen am Saugkasten auch im Feld jederzeit vorzunehmen. Dies ermöglicht eine schnelle und unkomplizierte Anpassung an unterschiedliche Arbeitsbedingungen bzw. Bodenbeschaffenheiten.

Die Erfindung betrifft weiterhin ein Trägergerät mit einer erfindungsgemäßen Schlitzwandfräse. Bei dem Trägergerät kann es sich insbesondere um einen Seilbagger, aber auch um einen Fahrzeugkran, ein Spezialtiefbaugerät oder einen Hydraulikbagger handeln. Das Trägergerät umfasst vorzugsweise einen fahrbaren Unterwagen, beispielsweise mit Raupenfahrwerk, und einen um eine vertikale Achse drehbar auf dem Unterwagen gelagerten Oberwagen mit einem schwenkbaren Ausleger oder mit einem Mast. Die Schlitzwandfräse ist insbesondere über ein Seil am Trägergerät aufgehängt, welches über eine oder mehrere Umlenkrollen am Ausleger oder Mast zu einer Winde am Oberwagen geführt ist.

Weitere Merkmale, Einzelheiten und Vorteile der Erfindung ergeben sich aus den nachfolgend anhand der Figuren erläuterten Ausführungsbeispielen. Es zeigen:
- Figur 1:: ein Ausführungsbeispiel der erfindungsgemäßen Schlitzwandfräse in einer schematischen Frontalansicht;
- Figur 2:: den Grundkörper eines Ausführungsbeispiels des Saugkastens in einer perspektivischen Ansicht;
- Figur 3:: den Saugkasten mit Abdeckungen in einer perspektivischen Ansicht;
- Figur 4:: eine perspektivische Ansicht der ersten und zweiten Abdeckungen gemäß einem Ausführungsbeispiel;
- Figur 5:: eine perspektivische Ansicht einer weiteren ersten Abdeckung; und
- Figur 6:: eine perspektivische Ansicht eines weiteren Ausführungsbeispiels der erfindungsgemäßen Schlitzwandfräse.

In der Figur 1 ist ein Ausführungsbeispiel der erfindungsgemäßen Schlitzwandfräse 10 in einer Vorderansicht schematisch dargestellt. Die in diesem Ausführungsbeispiel gezeigte Schlitzwandfräse 10 umfasst einen Fräsenrahmen 11, der beispielsweise drei lösbar miteinander verbindbare Rahmenteile umfassen kann. Alternativ kann der Fräsenrahmen 11 mehr oder weniger Rahmenteile umfassen oder einstückig ausgebildet sein. Die Schlitzwandfräse 10 kann an der Oberseite des Fräsenrahmens 11 an einem hier nicht dargestellten Trägergerät aufgehängt sein.

Am unteren Ende des Fräsenrahmens 11 befinden sich mehrere hier nur schematisch dargestellte Fräsräder 12 zum Abtragen und Zerkleinern von Bodenmaterial. Die dargestellten Fräsräder 12 sind in radialer Richtung nebeneinander angeordnet. Auf der hier nicht sichtbaren, da verdeckten Rückseite kann sich ein weiteres Fräsradpaar befinden. Die Fräsräder 12 sind insbesondere an Lagerschilden 13 drehbar gelagert, welche an der Unterseite des Fräsenrahmens 11 befestigt sind und Drehantriebe oder Getriebe zum Antreiben der Fräsräder 12 umfassen können.

Zwischen den Fräsrädern 12 und insbesondere oberhalb einer durch die Drehachsen der Fräsräder 12 gebildeten Ebene befindet sich ein Saugkasten 20. Dieser besitzt eine längliche Form und verläuft parallel zu den Drehachsen der Fräsräder 12. Bei zwei Fräsradpaaren wird vorzugsweise ein gemeinsamer Saugkasten 20 für beide Fräsradpaare verwendet. Dabei befindet sich bei dem hier gezeigten Ausführungsbeispiel ein Lagerschild 13 mit je zwei koaxial angeordneten Fräsrädern 12 auf jeder Seite des Saugkastens 20.

Der Saugkasten 20 dient dem Absaugen der Abraum-Flüssigkeit-Suspension aus dem Bodenschlitz mittels einer nicht dargestellten Abraumpumpe. Der Saugkasten 20 besitzt insbesondere einen kastenförmigen und/oder symmetrischen Aufbau und kann an der Unterseite des Fräsenrahmens 11 montiert sein.

Der Saugkasten 20 umfasst einen Grundkörper 22, welcher den mit dem Fräsenrahmen 11 verbundenen Grundstahlbau des Saugkastens 20 bilden kann. In der Figur 2 ist der Grundstahlbau 22 eines Ausführungsbeispiels des Saugkastens 20 in einer perspektivischen Ansicht dargestellt. Der Saugkasten 20 besitzt einen unteren Absaugabschnitt 23, welcher mit Blick entlang der Fräsradlängsachse ein V-förmiges Profil aufweisen kann, deren abgeschrägte, zu den Fräsrädern 12 weisende Flächen jeweils eine Absaugseite 24 bilden.

Bei dem Ausführungsbeispiel der Figur 2 besitzt der Grundkörper 22 an jeder Absaugseite 24 eine Vielzahl von Absaugöffnungen 26, die über ein Innenvolumen bzw. eine Absaugkammer des Grundkörpers 22 mit einer vorzugsweise im Fräsenrahmen 11 angeordneten Abraumförderpumpe verbunden sind, welche die abgepumpte Suspension durch eine nicht dargestellte, insbesondere innerhalb des Fräsenrahmens 11 verlaufende Absaugleitung z.B. zu einer Aufbereitungsanlage pumpt. Die Absaugöffnungen 26 sind entlang einer parallel zu den Fräsraddrehachsen verlaufenden x-Richtung (vgl. Fig. 2) angeordnet und insbesondere identisch ausgebildet.

Der Saugkasten 20 umfasst bei der hier gezeigten Ausführungsvariante zwei Abdeckungen 30, die mit dem Grundkörper 22 verschweißt sind und die Absaugseiten 24 bedecken. Bei den Abdeckungen 30 handelt es sich um Verschleißbleche, die den Grundstahlbau des Grundkörpers 22 schützen und einfach ausgetauscht werden können. Der Saugkasten 20 ist in der Figur 3 mit angebrachten, insbesondere aufgeschweißten Abdeckungen 30 dargestellt, wobei eine Abdeckung 30 isoliert in der Figur 4 gezeigt ist. Die Abdeckung 30 umfasst mehrere Ausnehmungen 32, die im montierten Zustand die jeweiligen Absaugöffnungen 26 überdecken, sodass die Ausnehmungen 32 und die Absaugöffnungen 26 jeweils zusammen einen Absaugdurchlass des Saugkastens 20 bilden.

Die Ausnehmungen 32 besitzen dabei einen kleineren Öffnungsquerschnitt als die darunterliegenden Absaugöffnungen 26. Insbesondere sind die Absaugöffnungen 26 als Langlöcher ausgebildet, die sich entlang einer senkrecht zur x-Richtung entlang der Absaugseite 24 erstreckenden y-Richtung erstrecken (vgl. Fig. 2). Die Ausnehmungen 32 besitzen eine geringere Ausdehnung in y-Richtung und können eine kreisrunde Öffnungskontur besitzen.

Bei dem Ausführungsbeispiel der Figuren 3 und 4 besitzt die Abdeckung 30 Ausnehmungen 32, deren Breite (Ausdehnung in x-Richtung) kleiner ist als die Breite der Absaugöffnungen 26. Dadurch ist es möglich, den Öffnungsquerschnitt der effektiven Absaugdurchlässe nachträglich dadurch zu vergrößern, dass die alte Abdeckung 30 vom Grundkörper 22 entfernt und stattdessen eine andere Abdeckung 30' mit vergrößerten Ausnehmungen 32' angebracht wird. Ein Beispiel hierfür ist in der Figur 5 gezeigt. Alternativ könnten die Ausnehmungen 32 weiter verkleinert oder deren Form / Öffnungskontur verändern werden.

Neben einer Anpassung der Größe oder auch der Form (z.B. rechteckig statt rund) der Ausnehmungen 32 ist auch eine Veränderung der Positionen der Ausnehmungen 32 relativ zum Grundkörper 22 möglich. Sind die Ausnehmungen 32 beispielsweise weiter in y-Richtung nach unten versetzt, ergibt sich aufgrund der länglichen Ausgestaltung der Absaugöffnungen 26 weiterhin eine Überdeckung.

Die Größe und Form der jeweiligen Absaugöffnungen 26 und Ausnehmungen 32 kann vom Einsatzzweck, den Bodenbedingungen und anderen Gegebenheiten abhängen. Beispielsweise könnten die Absaugöffnungen 26 eine Breite von etwa 80 mm und die Ausnehmungen 32 einen Öffnungsdurchmesser von 60-80 mm, beispielsweise von etwa 65 mm, aufweisen. Diese Werte sind selbstverständlich nur beispielhaft und können auch größer oder kleiner ausfallen.

Prinzipiell können die Absaugseiten 24 flach sein und nur eine Art von Absaugöffnungen 26 bzw. Ausnehmungen 32 vorgesehen sein.

Alternativ kann der Grundkörper 22 an jeder Absaugseite 24 eine Aussparung 29 in Form einer Mulde bzw. einer relativ zur Absaugseite 24 zurückgesetzten Absaugfläche besitzen, um in weiter unten erläuterter Weise Platz für verstellbare Schneidwerkzeuge 15 der Fräsräder 12 bereitzustellen. Ein Beispiel für eine solche Aussparung 29 ist in der Figur 3 gezeigt. Diese kann sich mittig an der Absaugseite 24 befinden und ebenfalls eine eigene Absaugöffnung 28 aufweisen. Zur eindeutigeren Benennung wird nachfolgend die an der Absaugfläche der Aussparung 29 vorgesehene Absaugöffnung als zweite Absaugöffnung 29 und die übrigen, an der Absaugseite 24 ausgebildeten Absaugöffnungen als erste Absaugöffnungen 26 bezeichnet.

Vorzugsweise wird die Absaugfläche des Aussparung 29 durch eine eigene Abdeckung 40 geschützt, welche nachfolgend als zweite Abdeckung 40 im Gegensatz zur die ersten Absaugöffnungen 26 bedeckenden ersten Abdeckung 30 bezeichnet wird. Ein Beispiel für eine solche zweite Abdeckung 40 ist in den Figuren 3 und 4 gezeigt. Hierzu weist die erste Abdeckung 30 eine entsprechende, zur Kontur der zweiten Abdeckung 40 komplementäre Aussparung 34 auf.

Es sei darauf hingewiesen, dass die Figur 2 zwar die zweite Absaugöffnung 28, nicht jedoch die in der Absaugseite 24 ausgebildete Aussparung 29 zeigt. Diese kann entweder gar nicht vorhanden sein und der Raum für die verstellbaren Schneidwerkzeuge 15 lediglich durch eine dünnere zweite Abdeckung 40 bereitgestellt werden, oder die Aussparung 29 kann im Grundkörper 22 ausgebildet sein, so wie dies beispielsweise in der Figur 3 gezeigt ist. Die Aussparung 29 bzw. die zweite Abdeckung 40 kann eine von den Beispielen der Figuren 3-4 abweichende Form aufweisen.

Die zweite Abdeckung 40 besitzt insbesondere eine zweite Ausnehmung 42, die sich im montierten Zustand mit der zweiten Absaugöffnung 28 überdeckt. Die zweite Absaugöffnung 28 und die zweite Ausnehmung 42 können identische Öffnungsquerschnitte bzw. Formen aufweisen, oder die zweite Absaugöffnung 28 kann, so wie die ersten Absaugöffnungen 26, eine größere Länge und/oder andere Form aufweisen als die zweite Ausnehmung 42, sodass der an der Aussparung 29 realisierte Absaugdurchlass durch einen Austausch der zweiten Abdeckung 40 veränderbar ist.

Es kann mehr als eine zweite Absaugöffnung 28 an der Absaugfläche der Aussparung 29 vorgesehen sein, ebenso mehr als eine zweite Ausnehmung 42 in der zweiten Abdeckung 40.

Die zweite Abdeckung 40 besitzt vorzugsweise eine geringere Dicke (z.B. 3-7 mm) als die erste Abdeckung 30 auf, um mehr Raum für die verstellbaren Schneidwerkzeuge 15 zu schaffen.

Die Figur 6 zeigt ein weiteres Ausführungsbeispiel der erfindungsgemäßen Schlitzwandfräse 10 in einer perspektivischen Ansicht, wobei hier eine mögliche Einbauposition der Abraumpumpe 16 dargestellt ist. In der Figur 6 sind die Fräsräder 12 detaillierter dargestellt und es ist zu erkennen, dass diese an ihren Außenumfangsflächen mehrere feste Schneidwerkzeuge 14 sowie im Bereich der Lagerschilde 13 verstellbare Schneidwerkzeuge 15 zum Abtragen und zur Zerkleinerung von Bodenmaterial aufweisen können. Diese Schneidwerkzeuge 14, 15 können auch als Zerkleinerungswerkzeuge bezeichnet werden und sind in dem hier gezeigten Ausführungsbeispiel als flache Fräszähne ausgebildet, welche einen Grundkörper und eine darin befestigte Klinge 34 umfassen können. Alternativ können die Schneidwerkzeuge 14, 15 beispielsweise als Fräszähne mit kegelförmigen Spitzen ausgebildet sein.

Die Schneidwerkzeuge 14, 15 müssen bei einer Drehung des jeweiligen Fräsrads 12 sowohl an der Absaugseite 24 des Saugkastens 20 als auch am Lagerschild 13 vorbeibewegt werden, ohne dass es zu einer Kollision kommt. Der Abstand der Absaugseite 24 zu den Außenumfangsflächen der Fräsräder 12 bestimmt daher die maximale radiale Länge der Schneidwerkzeuge 14, 15. Um auch zwischen den Fräsrädern 12, in einem an die schmalen Seiten des Lagerschilds 13 angrenzenden Bereich, Bodenmaterial effektiv abtragen zu können, sind die äußeren Schneidwerkzeuge 15, die direkt am Lagerschild 13 vorbeilaufen, vorzugsweise nicht fix am Fräsrad 12 angeordnet, sondern verstellbar ausgeführt. Diese verstellbaren Schneidwerkzeuge 15 können um eine Drehachse zwischen einer Einklappstellung und einer Ausklappstellung verschwenken und daher auch als Klappzähne bezeichnet werden.

In der Einklappstellung sind diese verstellbaren Schneidwerkzeuge 15 vom Lagerschild 13 weggeschwenkt, sodass sie kollisionsfrei an diesem vorbeibewegt werden können. In der Ausklappstellung sind die verstellbaren Schneidwerkzeuge 15 in Richtung Lagerschild 13 herausgeschwenkt bzw. ausgeklappt, sodass sie in den Bereich neben bzw. unter dem Lagerschild 13 ragen und dort anstehendes Bodenmaterial abräumen. Das Ein- und Ausklappen kann in an sich bekannter Weise durch Kontaktierung einer am Lagerschild 13 angeordneten Nockenführung bzw. Steuerleiste (nicht gezeigt) erfolgen.

Damit die verstellbaren Schneidwerkzeuge 15 länger ausgeführt werden und damit mehr Bodenmaterial zwischen den Fräsrädern 12 abräumen können, können die zuvor beschriebenen Aussparungen 29 am Saugkasten 20 vorgesehen sein, in die die verstellbaren Schneidwerkzeuge 15 beim Vorbeibewegen eintauchen bzw. hineinragen. Die äußersten Enden der verstellbaren Schneidwerkzeuge 15 beschreiben dabei insbesondere Laufbahnen, die durch die Aussparungen 29 verlaufen, sodass die verstellbaren Schneidwerkzeuge 15 im Bereich des Saugkastens 20 in der Ausklappstellung oder im Übergang zwischen Ausklapp- und Einklappstellung nicht mit dem Saugkasten 20 kollidieren.

Anstelle einer Ausführung mit einem gemeinsamen Saugkasten 20 für beide Fräsradpaare kann pro Fräsradpaar ein separater Saugkasten 20, beispielsweise mit jeweils einer eigenen Aussparung 29 auf jeder Absaugfläche 24, vorgesehen sein.

### Bezugszeichenliste:

- 10: Schlitzwandfräse
- 11: Fräsenrahmen
- 12: Fräsrad
- 13: Lagerschild
- 14: Festes Schneidwerkzeug
- 15: Verstellbares Schneidwerkzeug
- 16: Abraumpumpe
- 20: Saugkasten
- 22: Grundkörper
- 23: Absaugabschnitt
- 24: Absaugseite
- 26: Absaugöffnung / erste Absaugöffnung
- 28: Zweite Absaugöffnung
- 29: Aussparung
- 30: Abdeckung / erste Abdeckung
- 30': Weitere Abdeckung / weitere erste Abdeckung
- 32: Ausnehmung / erste Ausnehmung
- 32': Ausnehmung / erste Ausnehmung
- 34: Aussparung der Abdeckung
- 40: Zweite Abdeckung
- 42: Zweite Ausnehmung

## Patentansprüche

1. Schlitzwandfräse (10) umfassend mindestens ein Fräsrad (12) zur Zerkleinerung von Bodenmaterial und einen radial neben dem Fräsrad (12) angeordneten Saugkasten (20) mit einem Grundkörper (22), welcher an einer zum Fräsrad (12) weisenden Absaugseite (24) mindestens eine Absaugöffnung (26) zum Absaugen von Bodenmaterial enthaltender Flüssigkeit umfasst, wobei der Saugkasten (20) eine mit dem Grundkörper (22) lösbar verbundene und die Absaugseite (24) zumindest teilweise überdeckende Abdeckung (30) umfasst,
**dadurch gekennzeichnet,**
**dass** die Abdeckung (30) mindestens eine Ausnehmung (32) aufweist, welche sich mit der mindestens einen Absaugöffnung (26) überdeckt und einen kleineren Durchmesser und/oder eine andere Form aufweist als die mindestens eine Absaugöffnung (26).

2. Schlitzwandfräse (10) nach Anspruch 1, wobei die mindestens eine Absaugöffnung (26) in einer senkrecht auf die Drehachse des Fräsrads (12) stehenden y-Richtung entlang der Absaugseite (24) eine größere Ausdehnung besitzt als die mindestens eine Ausnehmung (32) der Abdeckung (30) und insbesondere als Langloch ausgebildet ist, wobei die mindestens eine Ausnehmung (32) vorzugsweise eine runde oder im Wesentlichen quadratische Form aufweist.

3. Schlitzwandfräse (10) nach Anspruch 1 oder 2, wobei die Abdeckung (30) als Abdeckplatte, insbesondere als Verschleißblech, ausgebildet und/oder mit dem Grundkörper (22) verschweißt ist.

4. Schlitzwandfräse (10) nach einem der vorhergehenden Ansprüche, wobei die mindestens eine Ausnehmung (32) eine andere Form aufweist als die mindestens eine Absaugöffnung (26) und derart ausgebildet ist, dass deren Öffnungskontur vollständig innerhalb oder auf der Öffnungskontur der darunterliegenden Absaugöffnung (26) liegt.

5. Schlitzwandfräse (10) nach einem der vorhergehenden Ansprüche, wobei die Absaugseite (24) an einem Absaugabschnitt (23) des Grundkörpers (22) ausgebildet ist, wobei der Absaugabschnitt (23) vorzugsweise einen Querschnitt mit im Wesentlichen V-förmiger Außenkontur aufweist.

6. Schlitzwandfräse (10) nach einem der vorhergehenden Ansprüche, wobei an der Absaugseite (24) mehrere insbesondere identisch ausgebildete Absaugöffnungen (26) angeordnet sind, wobei jede Absaugöffnung (26) von einer korrespondierenden Ausnehmung (32) der Abdeckung (30) überdeckt wird, wobei die Absaugöffnungen (26) vorzugsweise in einer parallel zur Drehachse des Fräsrads (12) verlaufenden x-Richtung entlang der Absaugseite (24) nebeneinander angeordnet sind.

7. Schlitzwandfräse (10) nach einem der vorhergehenden Ansprüche, umfassend zwei radial nebeneinander angeordnete und insbesondere gegenläufig angetriebene Fräsräder (12), wobei der Saugkasten (20) zumindest teilweise radial zwischen den Fräsrädern (12) angeordnet ist, wobei der Grundkörper (22) zwei zu den jeweiligen Fräsrädern (12) weisende Absaugseiten (24) mit jeweils mindestens einer Absaugöffnung (26) umfasst, wobei der Saugkasten (20) vorzugsweise zwei separate, jeweils mit dem Grundkörper (22) lösbar verbundene Abdeckungen (30) oder eine einzelne, mit dem Grundkörper (22) lösbar verbundene Abdeckung (30) umfasst, welche die Absaugseiten (24) zumindest teilweise überdecken / überdeckt.

8. Schlitzwandfräse (10) nach einem der vorhergehenden Ansprüche, umfassend zwei Paare von radial nebeneinander angeordneten Fräsrädern (12), wobei insbesondere jedes Fräsrad (12) eines Fräsradpaars koaxial zu einem Fräsrad (12) des jeweils anderen Fräsradpaars angeordnet ist, wobei die Schlitzwandfräse (10) pro Fräsradpaar einen separaten Saugkasten (20) oder für beide Fräsradpaare einen gemeinsamen Saugkasten (20) umfasst.

9. Schlitzwandfräse (10) nach einem der vorhergehenden Ansprüche, umfassend mindestens ein Lagerschild (13), an welchem mindestens ein Fräsrad (12) drehbar gelagert ist, wobei das mindestens eine Fräsrad (12) wenigstens ein verstellbares Schneidwerkzeug (15) aufweist, welches derart angeordnet und ausgebildet ist, dass es sich bei einer Drehung des Fräsrads (12) zwischen einer Einklappstellung, in der es einen axialen Abstand zum Lagerschild (13) aufweist und an diesem vorbeibewegbar ist, und einer Ausklappstellung, in der es in einen radial neben dem Lagerschild (13) liegenden Bereich ragt, bewegt, wobei der Grundkörper (22) vorzugsweise eine Aussparung (29) aufweist, welche derart ausgebildet ist, dass sich das verstellbare Schneidwerkzeug (15) in der Ausklappstellung oder beim Übergang zwischen Einklappstellung und Ausklappstellung durch die Aussparung (29) hindurchbewegt.

10. Schlitzwandfräse (10) nach den beiden vorhergehenden Ansprüchen, wobei ein gemeinsamer Saugkasten (20) zwischen den Fräsradpaaren angeordnet ist und zwei Absaugseiten (24) mit jeweils einer Aussparung (29) umfasst, wobei jede Aussparung (29) gemeinsam zwei koaxial angeordneten Fräsrädern (12) zugeordnet ist.

11. Schlitzwandfräse (10) nach einem der beiden vorhergehenden Ansprüche, wobei die Aussparung (29) zumindest teilweise an der Absaugseite (24) ausgebildet ist und eine zum Fräsrad (12) weisende Absaugfläche mit mindestens einer zweiten Absaugöffnung (28) besitzt, wobei der Saugkasten (20) vorzugsweise eine zweite Abdeckung (40) umfasst, welche lösbar mit dem Grundkörper (22) verbunden, insbesondere verschweißt, ist und die Absaugfläche zumindest teilweise überdeckt, wobei die zweite Abdeckung (40) mindestens eine zweite Ausnehmung (42) aufweist, welche sich mit der mindestens einen zweiten Absaugöffnung (28) überdeckt und einen kleineren Durchmesser und/oder eine andere Form aufweist als die mindestens eine zweite Absaugöffnung (28).

12. Schlitzwandfräse (10) nach einem der vorhergehenden Ansprüche, umfassend eine mit der mindestens einen Absaugöffnung (26) fluidisch verbundene Absaugleitung und eine Abraumpumpe (16), mittels welcher Bodenmaterial enthaltende Flüssigkeit durch die mindestens eine Ausnehmung (32) und die mindestens eine Absaugöffnung (26) sowie vorzugsweise eine im Inneren des Grundkörpers (22) ausgebildete Absaugkammer in die Absaugleitung ansaugbar ist, wobei die Abraumpumpe (18) vorzugsweise in einem Fräsenrahmen (11) der Schlitzwandfräse (10) angeordnet ist.

13. Schlitzwandfräse (10) nach einem der vorhergehenden Ansprüche, umfassend einen Fräsenrahmen (11), an dessen unterem Ende das mindestens eine Fräsrad (12) sowie der Saugkasten (20) angeordnet sind, wobei der Grundkörper (22) des Saugkastens (20) mit dem Fräsenrahmen (11) und/oder mit wenigstens einem am Fräsenrahmen (11) angeordneten Lagerschild (13) verbunden ist.

14. Set aus einer Schlitzwandfräse (10) nach einem der vorhergehenden Ansprüche und mindestens einer zusätzlichen, nicht mit dem Grundkörper (22) verbundenen Abdeckung (30'), deren mindestens eine Ausnehmung (32') eine andere Form und/oder eine andere Position besitzt als die mindestens eine Ausnehmung (32) der mit dem Grundkörper (22) des Saugkastens (20) verbundenen Abdeckung (30).

15. Trägergerät mit einer Schlitzwandfräse (10) nach einem der Ansprüche 1 bis 13.
